# EUROPÄISCHE PATENTSCHRIFT

(11) **EP 1 702 119 B1**
(45) Veröffentlichungstag und Bekanntmachung des Hinweises auf die Patenterteilung: **22.03.2017**
(21) Anmeldenummer: 04820954.8
(22) Anmeldetag: 02.11.2004
(51) Int. Cl.: E04F 15/02, E04F 13/08

(54) **EINSCHWENKPROFIL**
TURNING PROFILE
PROFILE A INSERER PAR PIVOTEMENT

(30) Priorität: 06.01.2004 DE 202004000084 U
(43) Veröffentlichungstag der Anmeldung: 20.09.2006
(73) Patentinhaber: KAINDL FLOORING GmbH, 5071 Wals (AT)
(72) Erfinder: DÜRNBERGER, Gerhard, A-5204 Strasswalchen (AT)
(74) Vertreter: Gille Hrabal
(86) Internationale Anmeldenummer: PCT/EP2004/052749
(87) Internationale Veröffentlichungsnummer: WO 2005/066432

(56) Entgegenhaltungen:
- EP-A- 0 969 163
- EP-A2- 0 508 260
- EP-A2- 1 367 194
- DE-A1- 3 619 046
- DE-U1- 20 206 751
- FR-A1- 2 268 922
- US-B1- 6 647 690
- GILBERT TOWNSEND, S.B.: "CARPENTRY" 1945, AMERICAN TECHNICAL SOCIETY , CHICAGO U.S.A. 11182 , XP000007012 Seite 82, Zeile 5 - Zeile 12; Abbildung 88

## Beschreibung

Die Erfindung betrifft zwei Paneele mit einem Sicherungsstift nach dem Oberbegriff von Anspruch 1 , die In zwei zueinander senkrechten Raumrichtungen formschlüsslg miteinander verbunden werden können. Paneele, die in zwei zueinander senkrechten Raumrichtungen durch ein mechanisches Verbindungsmittel formschlüssig miteinander verbunden werden können, sind aus der DE 20206751 U1 bekannt.

Ein Paneel Ist eine rechteckige oder quadratische Platte, die seltlich mit mechanischen Verbindungsmitteln wie Nut und Feder ausgestattet ist. Mehrere Paneele können zu einem Belag zusammengesetzt werden, Der Belag kann für Fußböden, Decken oder Wände vorgesehen sein.

Ein Paneel besteht beispielsweise aus Kunststoff, Holz oder einem Schlchtaufbau, bel dem die einzelnen Schichten aus unterschiedlichen Materialien wie Holz, Holzwerkstoff, Papier, Stein usw. bestehen können.

Paneele, die als Belag eingesetzt werden, weisen an der Oberfläche bevorzugt ein Dekor auf. Das Dekor kann durch bedrucktes Papier, eine Holz- oder Steinschicht bereitgestellt sein. Diese Dekorschicht Ist bevorzugt auf einer Basisplatte aufgebracht. Die Basisplatte besteht derzeit typischerweise aus einem Holzwerkstoff und zwar besonders bevorzugt aus HDF oder MDF, da dieser Holzwerkstoff relativ formstabil ist, über eine glatte Oberfläche verfügt und komplizierte Geometrien gefräst werden können. Oberhalb des Dekors befindet sich regelmäßig eine transparente abriebfeste Schicht und zwar insbesondere, wenn die Dekorschicht, aus empfindlichen Materialien wie Papier oder Holz besteht.

Beispiele für den Aufbau einer solchen abriebfesten Schicht werden In der DE 299 17 947 U1 genannt. Die abriebfeste Schicht umfasst demnach abriebfeste Partikel, die aus Korund oder Siliziumkarbid bestehen können und die In einer Harzschicht eingebettet sind. Eine derartige abriebfeste Schicht wird insbesondere dann vorgesehen, wenn der Belag als Fußbodenbelag dienen soll, Bei einem Fußboden Ist nämlich auf besondere Abriebfestigkeit zu achten. Ferner ist eine solche abriebfeste Schicht regelmäßig wasserabweisend oder verhält sich unempfindlicher gegenüber Wasser im Vergleich zur darunter liegenden Schicht bzw. Dekorschicht. Die wasserabweisenden Eigenschaften werden regelmäßig durch das Harz erzielt, das Bestandtell der abriebfesten Schicht sein kann. Die wasserabweisenden Eigenschaften der abriebfesten Schicht sind bei einem Fußbodenbelag ebenfalls besonders erwünscht, da dieser u. a. durch Wischen regelmäßig einer Feuchtigkeit ausgesetzt wird.

Bevorzugte Ausführungsformen der vorliegenden Erfindung umfassen ein oder mehrere Merkmale der vorgenannten Beispiele.

Paneele mit mechanischen Verbindungsmitteln der eingangs genannten Art können leimlos miteinander verbunden werden, indem diese in einer Ebene aufeinander zu geschoben werden und schließlich miteinander verrasten ("Verschiebefösung"), Derartige Paneele werden in der AT 405 560 B beschrieben. Zwar ist anschließend die Verriegelung besonders gut, soweit die Richtung senkrecht zur Oberfläche des aus den Paneelen gebildeten Belag betroffen Ist. Die Verriegelung ist jedoch relativ schwach, soweit die Verriegelung entgegengesetzt zur Verschieberichtung betroffen ist. Die Paneele können sich unerwünscht öffnen und zwar insbesondere wenn der aus den Paneelen gebildete Belag als Fußboden eingesetzt wird und somit besonders hohen mechanischen Belastungen ausgesetzt Ist. Das Verbinden durch Verschieben ist darüber hinaus relativ kraftaufwändig

Eine demgegenüber regelmäßig mechanisch stabilere Verbindung offenbart die Druckschrift WO 01/02671A1, bei der zwei rechteckige Paneele durch Verschwenken mitelnender verbunden werden können ("Verschwenklösung"), Der für das Verbinden erforderliche Kraftaufwand ist im Vergleich zur vorgenannten Verschiebelösung geringer, da einerseits eine Hebeiwirkung genutzt wird und andererseits Verriegelungsmittel nicht oder nicht nennenswert elastisch ausgelenkt werden müssen, da ein Einrasteffekt entfallen kann. Die Handhabung beim Verbinden ist allerdings dann relativ problematisch, wenn zwei oder mehrere Paneele bereits an den Schmalseiten miteinander verbunden sind und nun diese geschlossen an der Langseite mit bereits verlegten Paneelen verbunden werden sollen,

Zwar wird gemäß der Figur 8 der WO 01/02671A1 vorgeschlagen, elastische Eigenschaften eines Paneels auszunutzen, um diese Handhabung zu vereinfachen. Dies setzt jedoch einerseits hinreichende elastisch Eigenschaften der Paneelkörper voraus, was in vielen Fällen nicht gegeben Ist. Im übrigen Ist die Handhabung Immer noch relativ umständlich.

Gemäß der Druckschrift WO 01/48332 A1 werden daher für Fußbodenpaneele Verbindungsmittel vorgeschlagen, die bevorzugt an den Langseiten von rechteckigen Paneelen ein Verbinden durch Verschwenken ermöglichen. Diese Verbindung an den Langseiten Ist in den beiden Raumrichtungen, auf die es bei einem Fußbodenbelag ankommt, nur noch durch Zerstörung der Verbindungsmittel lösbar. Die Schmalseiten sind mit Verrlegelungsmitteln versehen, die ein Verbinden durch Verschieben in einer Ebene ermöglichen (Verschiebelösung),

Sind zwei Paneele mit Ihren Langseiten durch Verschwenken mit einem dritten Paneel bereits verbunden worden, so werden die beiden Paneele aufeinander zu geschoben, bis die Verbindungsmittel an den Schmalseiten miteinander verrasten und dann formschlüssig miteinander verbunden sind, Zwar können solche Paneele deutlich einfacher verlegt werden Im Vergleich zu Paneelen, bei denen sämtliche Seiten durch Verschwenken miteinander verbunden werden müssen, Die Verbindungen an den Schmalseiten können sich jedoch unerwünscht wieder öffnen, da die Schmalseiten vergleichsweise schwach miteinander verriegelt sind, Auch Ist das Verschieben relativ kraftaufwendig, da aufgrund der verbundenen Langseiten relativ große Reibungskräfte überwunden werden müssen.

Gemäß der DE 202 06 751 U1 wird zur Vermeidung des vorgenannten kraftaufwendigen Verschiebens vorgeschlagen, die Verbindungsmittel an den Schmalseiten so auszugestalten, dass Paneele im wesentlichen durch Absenken miteinander formschlüssig verbunden werden können (Absenklösung), Ein Paneel kann so mit seiner Langseite durch Verschwenken und zugleich mit seiner Schmalseite durch Absenken mit bereits entsprechend verlegten Paneelen verbunden werden, An den Schmalseiten können die Verbindungsmittel so beschaffen sein, dass diese ineinander verrasten. Die Verlegung erfolgt sehr viel schneller und einfacher im Vergleich zu den vorgenannten Lösungen. Auch können sich an den Schmalselten regelmäßig die Fugen zwischen den Paneelen nicht unerwünscht durch Verschieben parallel zur Oberfläche des aus den Paneelen gebildeten Belags öffnen. Allerdings kann bei Belastung und aufgrund von Unebenheiten beim Untergrund eine Art Stufe an einer Schmalseite auftreten, da die Verriegelung senkrecht zur Fußbodenoberfläche regelmäßig relativ schwach ist. Auch sind die Geometrien regelmäßig sehr filigran und können damit leicht brechen,

Die vorgenannten, aus dem Stand der Technik bekannten Verbindungsmittel weisen darüber hinaus den Nachtell auf, dass unterschiedliche Geometrien gefertigt werden müssen. Dies erfordert regelmäßig unterschiedliche Gießformen oder unterschiedliche Fräsköpfe und/ oder Fräsvorgänge. Die Herstellungsverfahren sind entsprechend aufwändig und entsprechend teuer.

Die EP1367194A2 offenbart Fussbodenpaneele, die durch Nut und Feder sowie eingeschobener Verriegelungselemente verbunden werden können. Die Druckschrift offenbart zwei Paneele mit einem Sicherungsstift, die die Merkmale des Oberbegriffes des Anspruchs 1 aufweist. Ferner wird auf die Druckschriften FR2268922A1, EP0508260A2, EP0969163A, US6647690B1 hingewiesen. Demgegenüber besteht die Aufgabe der Erfindung darin, ein oder mehrere der vorgenannten Nachteile bel Paneelen mit einem Sicherungsstift und einem Verbindungsmittel zu vermeiden.

Die Aufgabe wird durch zwei Paneele mit einem Sicherungsstift mit den Merkmalen des ersten Anspruchs gelöst. Vortellhafte Ausgestaltungen ergeben sich aus den Unteransprüchen.

Das Verbindungsmittel ist beschaffen, dass es mit einem weiteren Verbindungsmittel erfindungsgemäß formschlüssig verriegelt werden kann, das ganz oder überwiegend die gleiche Geometrie aufweist, Es muss also nur eine Geometrie hergestellt werden, Damit kann die Zahl der Werkzeuge minimiert werden, die für die Herstellung der Verbindungsmittel benötigt werden,

Erfindungsgemäß ist das Verbindungsmittel so beschaffen, dass es mit einem weiteren Verbindungsmittel im erfindungsgemäßen Sinn verriegelt werden kann, indem zunächst das eine Verbindungsmittel gegenüber dem anderen Paneel abgesenkt wird. Ist es abgesenkt worden, so liegt eine formschlüssige Kopplung in einer ersten Richtung vor und zwar senkrecht zur Absenkbewegung. Anschließend wird das eine Verbindungsmittel auf das andere zugeschoben. Es liegt dann eine formschlüssige Kopplung in einer zweiten Richtung vor und zwar senkrecht zur Verschieberichtung. Es entsteht dabei ein Kanal, der von den beiden Verbindungsmitteln gebildet wird, In den Kanal wird ein angepasstes separates Verriegelungsmittel hineingeschoben. Die Verbindungsmittel sind dann miteinender verriegelt.

Das separate Verriegelungsmittel ist ein Sicherungsstift, da dieser besonders zuverlässig funktioniert und ein stiftartiges Element handelsüblich erhältlich ist. Eine eigene Fertigung für einen Sicherungsstift muss also nicht bereit gestellt werden.

Die Verbindungsmittel sind mit dem separaten Verriegelungsmittel besser verriegelt im Vergleich zu einer Ausführungsform, bei der allein durch Absenken und anschließendem Verschieben verriegelt wird. Auch kann materialschonend verbunden werden, da Stauch-, Scher- oder Spaltkräfte vermieden werden können.

Das separate Verriegelungsmittel, also der Sicherungsstift besteht bevorzugt aus einem Material wie Kunststoff oder Metall, welches eine glatte Oberfläche aufweist und damit in den Kanal leicht hineingeschoben werden kann. Kunststoff weist darüber hinaus den Vorteil auf, dass das Material etwas komprimiert werden kann, was das Hineinschieben in den Kanal weiter erleichtert. Auch kann ein Presssitz im Kanal realisiert werden, insbesondere um so Dehnungserscheinungen elastisch kompensieren zu können und so ein unerwünschtes Öffnen der Fuge zwischen den Verbindungsmitteln zu vermeiden.

Bevorzugt wirkt der genannte Presssitz des separaten Verriegelungsmittels Im wesentilchen nur der Raumrichtung entgegen, in der die Verbindungsmittel zuletzt aufeinander zugeschoben worden sind. Auf der einen Seite wird so sichergestellt, dass Fugen sich nicht unerwünscht öffnen können. Auf der anderen Seite wird vermieden, dass die Reibungskräfte nicht unnötig groß werden, die überwunden werden müssen, um das separate Verbindungsmittel in den Kanal zu schieben.

Der Sicherungsstift weist einen rechteckigen Querschnitt mit einer längeren und einer schmaleren Seite auf, Die längere Seite, befindet sich dann im Kanal bevorzugt parallel zu der Richtung, in der die Verbindungsmittel zuletzt aufeinender zugeschoben wurden. Dies ermöglicht es, auf der einen Seite besonders stabil zu verriegeln und auf der anderen Seite das Volumen zu minimieren, welches die Verbindungsmittel einnehmen. Besteht der Sicherungsstift aus einem elastischen Material, so können darüber hinaus Dehnungs- und Schrumpfungserscheinungen die in Verschieberichtung wirken, besonders gut kompensiert werden, da die Komprimlerbarkeit eines Materials mit zunehmender Materialstärke zunimmt, Dies ist dann besonders vorteilhaft, da die Verbindungsmittel dem Verbinden von Paneelen dienen, Hier sind nämlich Dehnungserschelnungen in Verschieberichtung regelmäßig besonders problematisch,

Ein Verbindungsmittel weist ein treppenförmiges Verriegelungselement de Ausnehmung auf. Durch die Treppenform wird erreicht, dass die Verriegelungen in den gewünschten beiden Raumrichtungen besonders fest sind, da dann die jeweillge Verriegelung durch hierzu senkrecht verlaufende Flächen erzielt wird.

Die unterste Stufe verjüngt sich ein wenig bevorzugt zum offenen Ende hin, um in die korrespondierende Ausnehmung leicht hineingeschoben werden zu können. Ergänzend kann sich die zugehörige Ausnehmung nach außen vergrößern, um das Zusammenfügen zu erleichtern, Dies hat ferner den Vorteil, dass so sichergestellt werden kann, dass schließlich die Stufe In der korrespondierenden Ausnehmung spielfrei sitzt,

Weitere Vorteile und Ausführungsformen ergeben sich aus den nachfolgend genannten Ausführungsbeispielen.

Die Figuren 1a bis 1c verdeutlichen eine erste Ausführungsform der Erfindung. Zwei Paneele 1 und 2 weisen seitlich Verbindungsmittel auf, die sich geometrisch gleichen, was die Fertigung verbilligt. D.le Verbindungsmiltel umfassen stufenförmige Verriegelungselemente 3 und 4 sowie hierzu korrespondierende Ausnehmungen 5 und 6.

Das Paneel 2 wird gegenüber dem Paneel 1 so platziert, dass sich Verbindungsmittel des Paneels 2 geeignet oberhalb von Verbindungsmittein des Paneels 1 befinden, wie die Figur 1a verdeutlicht. Anschließend wird das Paneel 2 entlang des Pfeils 7 abgesenkt, bis das stufenförmige Verriegelungselement 3 mit seiner Unterseite auf die untere vorgezogene Flanke bzw. Nutwange 8 des Paneels 1 aufsetzt, Zugleich setzt das Verriegejungselement 4 an die vorgezogenen obere Flanke bzw, Nutwange 9 des Paneels 2 auf, wie die Figur 1b verdeutlicht, Die Paneele können nun nicht mehr beliebig entlang des Pfeils 10 auseinander gezogen werden. Die Paneele sind damit in einer Richtung miteinander gekoppelt, die senkrecht zur Absenkbewegung verläuft,

Nun wird das Paneel 2 entlang des Pfeils 10 In Richtung des Paneels 1 verschoben. Dadurch gelangt das stufenförmige Verriegelungsmittel 3 in die korrespondierende Ausnehmung 6 hinein. Zugleich gelangt das stufenförmige Verriegelungsmittel 4 in die korrespondierende Ausnehmung 5 hinein. Die Paneele sind damit in einer Richtung miteinander gekoppelt, die senkrecht zur Verschiebebewegung verläuft.

Es entsteht so ein Kanal, der von den Verriegelungsmittein der beiden Paneele 1 und 2 gebildet wird. In diesen Kanal wird ein Sicherungsstift 11 hineingeschoben. Die Paneele 1 und 2 sind nun formschlüssig miteinander verriegelt und zwar Insbesondere senkrecht zur Oberfläche 1 2 des so gebildeten Belags sowie senkrecht zur Fuge 13 und zugleich parallel dazu, wie die Figur 1c verdeutlicht, Damit sind die beiden für Fußbodenbeläge besonders wichtigen Richtungen entlang der Pfeile 7 und 10 sehr stabil verriegelt.

Der Sicherungsstift 11 weist aus bereits genannten Gründen einen rechteckigen Querschnitt auf. Insgesamt kann diese Verbindung nur noch durch Zerstörung gelöst werden, solange der Sicherungsstift nicht he-, rausgezogen wird. Wird Ist ein Paneel an allen vier Seiten mit weiteren Paneelen verbunden, so kann der Sicherungsstift nicht mehr herausgezogen werden.

Die besonders stabile Verriegelung in den beiden vorgenannten Raumrichtungen wird erreicht, weil im wesentlichen stufenförmig ausgebildete Verriegelungsmittel vorgesehen sind, die jeweils senkrecht zu den Pfeilrichtungen verlaufende Verriegeiungsfiächen bereit stellen, Von besonderem Vorteil ist ferner in Bezug auf die Verriegelung senkrecht zur Oberfläche 12, also entlang des Pfeils 7, dass die Stufe 3 In der Ausnehmung 6 auf der einen Seite und die Stufe 4 In der Ausnehmung 5 auf der anderen Seite verriegelt. Dies führt zu einer mechanisch gut belastbaren Verbindung zwischen den Paneelen. Beide vorstehenden Nutwangen 8 und 9 können nicht mehr nach außen ausgelenkt werden.

Die Geometrien der Verbindungsmittel nach den Figuren 1a bis 1c sind einfach. Filigrane kompliziert zu fertigende Geometrien, die darüber hinaus leicht brechen können, werden vorteilhaft vermieden.

Die jeweils unterste Stufe bel den stufenförmigen Verriegelungselementen verjüngt sich leicht, Entsprechend öffnet sich die korrespondierende Ausnehmung. Dies erleichtert das Hineinschieben entlang des Pfeils 10.

Vorteilhaft verjüngt sich der Sicherungsstab 11 zu wenigstens einem offenen Ende hin, damit dieser in den Kanal leicht eingeführt werden kann. Die in der Figur 2 gezeigte Ausführungsform unterscheidet sich von der *ist keine Ausführungsform der Erfindung, dient lediglich dem Verständnis der Erfindung un

Ausführungsform 1 durch verkürzte Stufen, so dass Spalte 15 und 16 Im verriegelten Zustand verbleiben, So wird verbessert sichergestellt, dass die Fuge 13, die an der Oberfläche mit dem Dekor vorhanden ist, geschiossen bleibt und auch Fertigungsungenauigkeiten und Dehnungsund Schrumpfungserscheinungen hieran nichts zu ändern vermögen,

Das Gegenstück zur Fuge 13 wird an der Unterseite vorteilhaft durch einen Spalt 14 gebildet, um so ebenfalls dazu beizutragen, dass die Fuge 13 an der Oberseite zuverlässig geschlossen bleibt.

Die Vorteile der in den Figuren 1 und 2 gezeigten Verbindungen sind:
- dauerhafte vertikale und horizontale Verriegelung,
- höchste Auszugsfestigkeit In horizontaler Richtung, steuerbar durch die Geometrie, und zwar insbesondere durch die Breite 17, gezeigt In Figur 2,
- einfach zu fräsen,
- starke Nutwangen bzw. Flanken möglich, hohe Brüstungsgenauigkeit (kein Aufstippen),
- einfache Anwendung, unproblematische Verlegung,
- unerwünschtes Ausweichen der unteren Nutwange bzw, Flanke 8 durch die zweite Nut und Feder bzw. das zweite stufenförmige Verriegelungsmittel 4 nebst korrespondierender Ausnehmung 5 nicht möglich,
- durch den Sicherungsstift kann die Verbindung leicht gespannt werden,
- der Sicherungsstift kann unproblematisch zusammen mit den Paneelen verpackt werden,
- die Paneele 1 und 2 können voneinander gelöst und erneut verlegt werden.

Die in den Figuren 1 und 2 gezeigten Verbindungen werden bei Paneelen
lediglich an Schmalseiten vorgesehen. Die Langseiten weisen dann bevorzugt so beschaffene Verriegelungselemente auf, die durch Verschwenken miteinander verbunden werden können. Aus eingangs genannten Gründen gelingt die Verlegung besonders schnell und einfach, da die noch erforderlichen Verschiebebewegungen in Richtung des Pfelles 10 minimal sind. Insbesondere Ist die Verschiebebewegung vernachlässigbar gering gegenüber solchen Verschlebewegen, die bei den eingangs genannten Verschiebelösungen erforderlich sind,

Fig. 3 zeigt eine Ausführungsform ohne Sicherungsstift 11, die keine Ausführungsform der Erfindung ist und bei der allein durch Absenken und anschließendem minimalen Verschieben verriegelt wird, Hier ist es erforderlich, die jeweils unterste Stufe relativ kurz zu gestalten, um die Paneele durch eine Absenkverbindung miteinander verbinden zu können. Es ist dann erforderlich, dass Insbesondere die vorgezogenen Flanke hinreichend elastisch sind. Ferner sind vorteilhaft Schrägen 17, 18 und 19 vorgesehen, die das Verbinden erleichtern, wenn das eine Paneel relativ zum anderen abgesenkt wird.

Die Figuren 4a und 4b zeigen ein Beispiel für eine Verschwenklösung, die ebenfalls keine Ausführungsformen der Erfindung sind. Ein Paneel 2 wird schräg von oben kommend an das Paneel 1 geeignet herangeführt und anschließend durch eine Art Dreh- bzw. Schwenkbewegung aus der schrägen Lage in die gemeinsame Paneelebene gemäß Figur 4b gebracht, Die Paneele 1 und 2 sind dann miteinander in den beiden für Fußbodenbeläge besonders wichtigen Richtungen 20 und 21 verriegelt,

Bevorzugt sind die Verbindungsmittel , die durch Verschwenken miteinander verbunden werden, so ausgestaltet und dimensioniert, dass die Paneele nur noch durch Zerstörung der Verbindungsmittel vonelnander gelöst werden können, wenn diese parallel zur Fußbodenoberflöche, also parallel zum Doppelpfeil 20 auseinander gezogen werden. Damit besteht bei einem Fußbodenbelag keine Gefahr, dass Paneele 1 und 2 sich lösen können.

## Patentansprüche

1. Zwei Paneele (1, 2) mit einem Sicherungsstift (11), wobei die Paneele jeweils in Form einer rechteckigen Platte mit einer Langseite und einer Schmalseite mit mechanischen Verbindungsmitteln wie Nut und Feder für ein Zusammensetzten mehrerer Paneele (1, 2) zu einem Belag für Fußböden, Decken oder Wände ausgerührt sind, wobei die Verbindungsmittel derart beschaffen sind, dass diese in zwei zueinander senkrechten Richtungen (7, 10; 20, 21) miteinander formschlüssig verbindbar sind, wobei das Verriegelungselement (3, 4) und eine Nutwange (8) wobei das Verbindungsmittel gleiche Geometrie aufweist, derart, dass zum Herstellen der Verbindungsmittel Fräsvorgänge für nur eine Geometrie erforderlich sind und zwei solche Paneele seitlich durch die Verbindungsmittel mit dieser gleichen Geometrie miteinander gekoppelt und durch den Sicherungsstift (11), der einen rechteckigen Querschnitt aufweist, verriegelt werden können, wobei die Verbindungsmittel so beschaffen sind, dass die Verbindungsmittel verriegelt werden, indem ein zweites Paneel (2) gegenüber einem ersten Paneel (1) so platziert werden kann, dass sich ein zweites Verbindungsmittel des zweiten Paneels (2) oberhalb eines ersten Verbindungsmittels des ersten Paneels (1) befindet, anschließend das zweite Paneel (2) bis zu einem Aufsetzen einer Unterseite des treppenförmigen Verriegelungselements (3) des zweiten Verbindungsmittels auf eine untere vorgezogene Nutwange (8) des ersten Verbindungsmittels des ersten Paneels (1) abgesenkt wird und zugleich das erste treppenförmige Verriegelungselement (4) an eine vorgezogenen obere Nutwange (9) des zweiten Verbindungsmittels des zweiten Paneels (2) aufsetzt, **dadurch gekennzeichnet, dass** das Paneel (1,2) lediglich an den Schmalseiten seitlich mit einem Verbindungsmittel versehen ist, das Verriegelungselement ist treppenförmig und das Verbindungsmittel eine zum treppenförmigen Verriegelungselement (3,4) korrespondierende Ausnehmung (5,6) umfasst, eine jeweils unterste Stufe bei den stufenförmigen Verriegelungselementen (3, 4) sich verjüngt und sich die korrespondierende Ausnehmung (5, 6) entsprechend öffnet und nach Aufsetzung des ersten treppenförmigen Verriegelungselement (4) an die vorgezogenen obere Nutwange (9) des zweiten Verbindungsmittels des zweiten Paneels (2) das zweite Paneel (2) in Richtung des ersten Paneels (1) verschoben wird, bis das treppenförmige Verriegelungselement (3) des zweiten Verbindungsmittels des zweiten Paneels (2) in eine korrespondierende Ausnehmung (6) des ersten Verbindungsmittels des ersten Paneels (1) hineingelangt und zugleich das treppenförmige Verriegelungselement (4) des ersten Verbindungsmittels des ersten Paneels (1) in eine korrespondierende Ausnehmung (5) des zweiten Verbindungsmittels des zweiten Paneels für ein miteinander Koppeln, wobei im montierten Zustand der zwei Paneele (1,2) beide treppenförmigen Verriegelungselemente (3, 4), die untere Nutwange (8) des ersten Verbindungsmittels und die obere Nutwange (9) des zweiten Verbindungsmittels einen Kanal bilden, in den der Sicherungsstift (11) hineingeschoben ist um die Paneele (1, 2) formschlüssig miteinander zu verriegeln.

2. Paneel (1, 2) nach Anspruch 1, **dadurch gekennzeichnet, dass** das Paneel (1, 2) als Laminatfußboden-Paneel umfassend eine Basisplatte und eine Dekorschicht ausgestaltet ist.

3. Paneel (1, 2) nach einem der vorhergehenden Ansprüche, **gekennzeichnet durch** weitere Verbindungsmittel auf den Langseiten des Paneels (1, 2), die so beschaffen sind, dass sie durch eine Schwenkbewegung mit den weiteren Verbindungsmittein eines weiteren Paneels (1, 2) verbunden werden können.

## Claims

1. Two panels (1,2) with a securing peg (11), wherein the panels each are provided in form of a rectangular plate with a long side and a narrow side with mechanical connecting means such as tongue and groove for an assembly of several panels (1, 2) into a covering for floorings, ceilings or walls, wherein the connecting means is composed such that they are positively connectable with each other in two directions (7,10; 20, 21) that are perpendicular to one another, wherein the locking element (3, 4) and a groove flange (8) are comprised, wherein the connecting means has a similar geometry such that for manufacturing the connecting means there are required milling processes only for one geometry and two of such panels can be coupled sidewise with each other by means of the connecting means with this same geometry and locked by means of the securing peg (11), which has a rectangular cross section, wherein the connecting means is composed such that the connecting means are locked as a second panel (2) can be positioned compared to a first panel (1) such that a second connecting means of the second panel (2) is located above a first connecting means of the first panel (1), the second panel (2) is subsequently dropped until a seating of a bottom side of the staircase shaped connecting element (3) of the second connecting means on a pulled forward groove flange (8) of the first connecting means of the first panel (1) and at the same time the first staircase shaped connecting element (4) is seating on a pulled forward upper groove flange (9) of the second connecting means of the second panel (2), **characterized in that** the panel (1, 2) is equipped with a connecting means only sidewise at the narrow sides, the locking element is staircase shaped and the connecting means comprises a recess (5, 6) that is corresponding to the staircase shaped locking element (3, 4), a respective lowermost step at the step shaped locking elements (3, 4) is tapered and the corresponding recess (5, 6) is open accordingly and after seating of the first staircase shaped locking element (4) at the pulled forward upper groove flange (9) of the second connecting means of the second panel (2), the second panel (2) is shifted in direction of the first panel (1), until the staircase shaped locking element (3) of the second connecting means of the second panel (2) reaches into a corresponding recess (6) of the first connecting means of the first panel (1) and at the same time the staircase shaped locking element (4) of the first connecting means of the first panel (1) into a corresponding recess (5) of the second connecting means of the second panel for coupling with each other, wherein in assembled condition of the two panels (1, 2) both staircase shaped locking elements (3,4), the lower groove flange (8) of the first connecting means and the upper groove flange (9) of the second connecting means form a channel, in which the securing peg (11) is pushed into in order to lock the panels (1, 2) positively with one another.

2. Panel (1, 2) of claim 1, **characterized in that** the panel (1, 2) as laminate flooring panel is comprised equipped with a base plate and a decor layer.

3. Panel (1, 2) of one of the preceding claims, **characterized by** further connecting means on the long sides of the panel (1, 2), which are composed such that they can be connected by means of a swiveling movement with the further connecting means of a further panel (1, 2).

## Revendications

1. Deux lambris (1, 2) comprenant une goupille de sécurité (11), les lambris étant respectivement conçus en forme d'une plaque rectangulaire ayant un côté long et un côté court comprenant des moyens de liaison mécanique, tels que des rainures et des languettes pour l'assemblage de plusieurs lambris (1, 2) pour former un revêtement adapté aux planchers, aux plafonds ou aux murs, les moyens de liaison étant conçus de sorte que ceux-ci peuvent être reliés les uns aux autres par engagement positif dans deux directions perpendiculaires entre elles, le lambris (1, 2) comprenant un élément de verrouillage (3, 4) et une rainure (8), le moyen de liaison comprenant une même géométrie, de sorte qu'il ne faut que des opérations de fraisage pour une seule géométrie pour fabriquer les moyens de liaison et deux de tels lambris peuvent être couplés latéralement l'un à l'autre à l'aide des moyens de liaison ayant cette même géométrie et verrouillés par moyen de la goupille de sécurité (11), qui comprend une section transversale rectangulaire, dans lequel les moyens de liaison sont conçus de sorte que les moyens de liaison sont verrouillés en plaçant un deuxième lambris (2) par rapport à un premier lambris (1) de telle manière qu'un deuxième moyen de liaison du deuxième lambris se trouve au-dessus d'un premier moyen de liaison du premier lambris (1), en descendant ensuite le deuxième lambris (2) jusqu'à ce qu'une face inférieure de l'élément de verrouillage (3) en forme d'escalier du deuxième moyen de liaison s'appuie sur une rainure (8) inférieure tirée vers l'avant du premier moyen de liaison du premier lambris (1) et le premier élément de verrouillage (4) en forme d'escalier s'appuie contre une rainure (9) supérieure tirée vers l'avant du deuxième moyen de liaison du deuxième lambris (2), **caractérisé en ce que** le lambris (1, 2) n'est muni latéralement d'un moyen de liaison que sur les côtés courts, l'élément de verrouillage est configuré en forme d'escalier et le moyen de liaison comprend un évidement (5, 6) correspondant à l'élément de verrouillage (3, 4) en forme d'escalier, une marche respectivement inférieure de l'élément de verrouillage (3, 4) en forme d'escalier s'effile et l'évidement (5, 6) correspondant s'ouvre de manière correspondante, et après que le premier élément de verrouillage (4) en forme d'escalier a pris appui contre la rainure (9) supérieure tirée vers l'avant du deuxième moyen de liaison du deuxième lambris (2), le deuxième lambris (2) est déplacé dans la direction du premier lambris (1) jusqu'à ce que l'élément de verrouillage (3) en forme d'escalier du deuxième moyen de liaison du deuxième lambris (2) entre dans un évidement (6) correspondant du premier moyen de liaison du premier lambris (1) et le moyen de verrouillage (4) du premier moyen de liaison du premier lambris (1) entre simultanément dans un évidement (5) correspondant du deuxième moyen de liaison du deuxième lambris pour être couplés l'un à l'autre, les deux moyens de liaison (3, 4) en forme d'escalier, la rainure inférieure (8) du premier moyen de liaison et la rainure supérieure (9) du deuxième moyen de liaison formant, dans l'état monté des deux lambris (1, 2), un canal, dans lequel la goupille de sécurité (11) est glissée pour verrouiller les lambris (1, 2) l'un à l'autre par engagement positif.

2. Lambris (1, 2) selon la revendication 1, **caractérisé en ce que** le lambris (1, 2) est conçu comme un lambris de sol stratifié comprenant une plaque de base et un revêtement décoratif.

3. Lambris (1, 2) selon l'une des revendications précédentes, **caractérisé par** d'autres moyens de liaison sur les côtés longs du lambris (1, 2), lesquels moyens de liaison sont conçus, de sorte qu'ils peuvent être reliés aux autres moyens de liaison d'un autre lambris (1, 2) par pivotement.
